# EUROPÄISCHE PATENTSCHRIFT

(11) **EP 2 617 326 B1**
(45) Veröffentlichungstag und Bekanntmachung des Hinweises auf die Patenterteilung: **15.10.2014**
(21) Anmeldenummer: 12000387.6
(22) Anmeldetag: 21.01.2012
(51) Int. Cl.: A47C 7/42

(54) **Rückenstütze**
Backrest
Dossier

(43) Veröffentlichungstag der Anmeldung: 24.07.2013
(73) Patentinhaber: Jeske, Petra, 6233 Kramsach (AT)
(72) Erfinder: Jeske, Petra, 6233 Kramsach (AT)
(74) Vertreter: Köhler, Walter

(56) Entgegenhaltungen:
- DE-A1- 2 040 794
- DE-B- 1 064 360
- FR-A- 1 394 606
- US-A- 1 541 213
- US-A- 3 679 261
- US-A- 5 190 347

## Beschreibung

Die Erfindung betrifft eine Rückenstütze, die an Stühlen oder Sitzen anordenbar ist.

Rückenstützen werden eingesetzt, um den Sitzkomfort zu verbessern, indem der Lendenwirbelbereich durch die Rückenstütze angestützt wird und zugleich eine natürliche Sitzhaltung erzwungen wird.

Die DE 692 08 398 T2 beschreibt beispielsweise eine Rückenstütze für Sitze, insbesondere für Kraftfahrzeugsitze, die schwenkbare Stützelemente aufweist, die so um eine vertikale Achse zueinander schwenkbar sind, dass die allgemeine Hohlwölbung der Stütze variierbar ist.

Die DE 196 42 765 A1 beschreibt eine einstellbare Lendenwirbelstütze mit einem ellipsenförmigen flexiblen Paneel, das einen Widerstand vorgibt, wenn es gebogen wird.

DE 2 040 794 A1 offenbart eine Rückenstütze nach dem Oberbegriff des Anspruchs 1 der vorliegenden Anmeldung.

Es sind auch Rückenstützen bekannt, die aus einem mit einem Gewebe bespannten Stahlrahmen bestehen, der so geformt ist, dass das Gewebe die Form einer Sattelfläche einnimmt. Es hat sich jedoch gezeigt, dass der Stahlrahmen relativ steif ist, so dass die notwendige Elastizität der Rückenstütze im Wesentlichen nur durch das Gewebe bereitgestellt wird.

Aufgabe der vorliegenden Erfindung ist es, eine Rückenstütze der vorgenannten Art zu schaffen, die im Sitzkomfort verbessert ist.

Erfindungsgemäß wird diese Aufgabe mit dem Gegenstand des Anspruchs 1 gelöst. Es wird eine schalenförmige Rückenstütze für ein Sitzmöbel, umfassend einen Rahmen und eine über den Rahmen gespannte Bespannung vorgeschlagen, wobei der Rahmen so gebogen ist, dass die Bespannung in Form einer Sattelfläche gewölbt ist, wobei vorgesehen ist, dass der Rahmen zumindest einen flexiblen Abschnitt aufweist, der mindestens eine die Flexibilität des Abschnitts bestimmende oder zumindest mitbestimmende Schraubenfeder aufweist, im folgenden als "Schraubenfeder-Rahmenabschnitt" bezeichnet.

In dem flexiblen Abschnitt passt sich die Rückenstütze besonders gut der Rückenkontur an, denn die Schraubenfeder vereint den Vorteil ausreichender Biegesteifigkeit mit dem Vorteil hoher Elastizität. Die Schraubenfeder bietet darüber hinaus den Vorteil, dass ihre mechanischen Eigenschaften durch Variation von Windungsdurchmesser, Drahtstärke und Drahtmaterial in weiten Grenzen einstellbar sind.

Unter dem Begriff "flexibel" wird verstanden, dass es sich primär um "elastische Flexibilität" handelt. Eine "plastische Flexibilität", die zu einer dauerhaften Verformung des Rahmens führen würde, ist nicht vorgesehen.

Erfindungsgemäß weist der Rahmen mehrere Schraubenfeder-Rahmenabschnitte auf, wobei mindestens zwei von diesen unterschiedliche Biegesteifigkeit aufweisen, indem sie unterschiedlich biegesteife Schraubenfedern aufweisen. Mit dieser Ausführung ist es möglich, die Eigenschaften der Rückenstütze noch gezielter auf die Bedürfnisse des Anwenders abzustimmen.

Weiter kann vorgesehen sein, dass der Schraubenfeder-Rahmenabschnitt mehrere koaxial zueinander angeordnete Schraubenfedern aufweist.

Es kann auch vorgesehen sein, dass der Schraubenfeder-Rahmenabschnitt mehrere axial hintereinander angeordnete Schraubenfedern aufweist. Die Schraubenfedern können eine unterschiedliche Biegesteifigkeit aufweisen. So kann beispielsweise der Auflagebereich der Rückenstütze, in dem sie auf einer Sitzfläche aufliegt, nicht oder gering elastisch ausgebildet sein, die beiden Seitenbereich können eine hohe Elastizität aufweisen und der obere Verbindungsbereich kann eine vergleichsweise geringe Elastizität aufweisen.

Der Schraubenfeder-Rahmenabschnitt kann ein inneres Rahmenelement aufweisen, das die Schraubenfeder bzw. die Schraubenfedern durchgreift. Dieses Rahmenelement kann vorgesehen sein, um die Randkontur des Schraubenfeder-Rahmenabschnitts vor dem bei Benutzung der Rückenstütze eintretenden elastischen Verformen vorzugeben. Das Rahmenelement kann beispielsweise aus Metall oder aus Kunststoff ausgebildet sein. Das innere Rahmenelement kann dazu dienen, die Schraubenfeder bzw. die Schraubenfedern zu einem Rahmenabschnitt zu verbinden.

Das innere Rahmenelement kann eine geringere Biegesteifigkeit als die Schraubenfeder bzw. die Schraubenfedern des Schraubenfeder-Rahmenabschnitts aufweisen.

Es kann vorgesehen sein, dass der Rahmen als geschlossener oder nahezu geschlossener Ring ausgebildet ist und einen inneren Rahmen aufweist, auf dem zumindest abschnittsweise eine Schraubenfeder oder mehrere Schraubenfedern angeordnet ist bzw. sind unter Ausbildung mindestens eines Schraubenfeder-Rahmenabschnitts. Der Begriff "Ring" bezeichnet einen geschlossenen oder nahezu geschlossenen Rahmen. Die Kontur des Rings kann z.B. als ein Vieleck mit abgerundeten Ecken oder als oval oder dergleichen ausgebildet sein, sie muss keinesfalls kreisförmig sein.

Es sind Ausführungen möglich, bei denen der Rahmen als geschlossener oder nahezu geschlossener Ring ausgebildet ist, dessen Umfang ausschließlich aus Schraubenfeder-Rahmenabschnitten besteht.

Es kann vorgesehen sein, dass der Rahmen als geschlossener oder nahezu geschlossener Rahmen ausgebildet ist, dessen Umfang aus Rahmenabschnitten mit unterschiedlicher Biegefestigkeit besteht, wobei mindestens einer der Rahmenabschnitte, der vergleichsweise geringe Biegesteifigkeit aufweist, als Schraubenfeder-Rahmenabschnitt ausgebildet ist.

Weiter kann vorgesehen sein, dass das innere Rahmenelement des Schraubenfeder-Rahmenabschnitts und/oder der innere Rahmen zumindest abschnittsweise als Rohr oder Stab aus Metall oder Kunststoff ausgebildet ist. Es kann auch vorgesehen sein, dass mehrere zu einem Seil verdrillte dünne Drähte das Rahmenelement bilden.

In einer weiteren vorteilhaften Ausbildung kann vorgesehen sein, dass das innere Rahmenelement und/oder der innere Rahmen des Rahmens zumindest abschnittsweise als Stange aus verdrillten Metalldrähten ausgebildet ist.

Das innere Rahmenelement des Schraubenfeder-Rahmenabschnitts und/oder der innere Rahmen des Rahmens kann eine Kunststoffbeschichtung und/oder eine Kunststoffhülle, zum Beispiel Schrumpfschlauch aufweisen und/oder in vorzugsweise flexiblen Kunststoff eingespritzt sein.

Es kann vorgesehen sein, dass der Schraubenfeder-Rahmenabschnitt eine Kunststoffbeschichtung und/oder eine Kunststoffhülse, vorzugsweise Schraubenschlauch, aufweist und/oder in vorzugsweise flexiblem Kunststoff eingespritzt ist. Dadurch kann der optische Eindruck verbessert sein und/oder die Schraubenfedern können abgepolstert sein, so dass verhindert ist, dass dünne Objekte, wie beispielsweise Haare, Textilfasern oder dergleichen, zwischen die Schraubenwindungen gelangen und dort festgeklemmt werden.

Weiter kann vorgesehen sein, dass hintereinander angeordnete Schraubenfedern innerhalb des Schraubenfeder-Rahmenabschnitts und/oder von zwei hintereinander einander angrenzender Schraubenfeder-Rahmenabschnitte durch ein Verbindungselement miteinander verbunden sind.

Das Verbindungselement kann in zugeordnete Endabschnitte der zugeordneten Schraubenfedern eingreifen und/oder die gesamte Länge mindestens eine der zu verbindenden Federn durchgreifen.

Es kann vorgesehen sein, dass das Verbindungselement die zugeordneten Endabschnitte der zu verbindenden Schraubenfedern und/oder die gesamte Länge mindestens eine der zu verbindenden Schraubenfedern umgreift. Es kann auch vorgesehen sein, dass der eine Endabschnitt des Verbindungselements die Schraubenfeder durchgreift und der andere Endabschnitt des Verbindungselements die Schraubenfeder umgreift. Das Verbindungselement kann zum Beispiel ein Außen- oder ein Innengewinde aufweisen, auf bzw. in das die Schraubenfeder schraubbar ist, wodurch eine lösbare Verbindung erhalten wird. Vorteilhafterweise kann ein solches Verbindungselement aus zwei Abschnitten ausgebildet sein, die durch ein axiales Drehlager miteinander verbunden sind. In einer weiteren vorteilhaften Ausbildung kann vorgesehen sein, die Gewinde kegelförmig auszubilden, so dass Fertigungstoleranzen keine Rolle spielen. Es kann auch vorgesehen sein, das Verbindungselement und die Schraubenfeder unlösbar miteinander zu verbinden, beispielsweise durch Kleben.

Das Verbindungselement kann eine größere Biegesteifigkeit als die zu verbindenden Schraubenfedern aufweisen.

Die Erfindung wird nun anhand von Ausführungsbeispielen näher erläutert. Es zeigen
- Fig. 1: einen Stuhl mit einer an der Stuhllehne montierten erfindungsgemäßen Rückenstütze in einer perspektivischen Darstellung;
- Fig. 2: die Rückenstütze in Fig. 1 in einer schematischen Vorderansicht;
- Fig. 3: den Rahmen der Rückenstütze in Fig. 2 in einer schematischen Vorderansicht;
- Fig. 4: einen vergrößerten Ausschnitt IV eines ersten Ausführungsbeispiels des Rahmens in Fig. 3;
- Fig. 5: einen vergrößerten Ausschnitt V eines zweiten Ausführungsbeispiels des Rahmens in Fig. 3;
- Fig. 6: einen vergrößerten Ausschnitt VI eines dritten Ausführungsbeispiels des Rahmens in Fig. 3;
- Fig. 7: einen vergrößerten Ausschnitt VII eines vierten Ausführungsbeispiels des Rahmens in Fig. 3.

Fig. 1 zeigt eine an einer Rückenlehne eines Stuhls 2 mit Hilfe eines elastischen Spanngurts 14 befestigte Rückenstütze 1.

Die Rückenstütze 1 weist die Form einer Sattelfläche auf, das heißt sie ist in den beiden Hauptrichtungen entgegengesetzt gekrümmt. Ein entsprechend geformter ringförmiger Rahmen 11 (siehe Fig. 2 und 3) ist mit einem netzförmigen Gewebe 12 bespannt. Der Rahmen 11 weist eine Rahmenbespannung 13 auf, die eine Polsterung für den Rahmen 11 bildet und beispielsweise aus einem weichen Stoffgewebe gebildet sein kann.

Der Rahmen 11 ist vorzugsweise aus einer Rahmenfeder 11f gebildet. Es handelt sich dabei um eine Schraubenfeder, die hier nicht auf Zug oder Druck, sondern auf Biegung in ihrer Längsachse beansprucht wird. Gegenüber Rahmen nach dem Stand der Technik, die aus einem Stahlrohr oder einem Stahldraht gebildet sind, weist der erfindungsgemäße Rahmen eine höhere Elastizität auf, ohne an Grundfestigkeit einzubüßen. Der Rahmen 11 ist aus mehreren axial hintereinander angeordneten Federn 11f ausgebildet. In den unterschiedlichen Bereichen des Rahmens 11 sind Federn 11f mit unterschiedlicher Biegesteifigkeit eingesetzt.

An der der Rückenlehne zugewandten Rückseite des Rahmens 11 sind zwei voneinander beabstandete Streben 15 angeordnet, die beispielsweise aus Stahldraht bestehen, wobei eine rohrförmige Strebenhülle 16 den Sitzkomfort verbessert. Es sind auch abgewandelte Ausführungen möglich, bei denen die Streben 15 aus Textilband, Drahtseil, Kunststoffseil, gegebenenfalls als ein daraus hergestelltes Netz oder Gewebe, oder in Form einer Platte ausgebildet sind. Bei den diversen Ausführungen tragen die Streben 15 neben der Rahmenbespannung 13 dazu bei, dass der Rahmen 11 in Form einer Sattelfläche gewölbt ist. Es sind auch abgewandelte Ausführungen möglich, bei denen nicht nur zwei Streben 15 sondern drei oder mehrere Streben vorgesehen sind. Ferner sind auch abgewandelte Ausführungen möglich, bei denen nur eine Strebe vorgesehen ist.

Fig. 5 zeigt eine Ausführung, bei der die Rahmenfeder 11f von einem ringförmigen inneren Rahmenelement 11e durchgriffen ist, das in dem in Fig. 5 dargestellten Ausführungsbeispiel drahtförmig ausgebildet ist. Das Rahmenelement 11e kann aus Federstahl ausgebildet sein. Es ist aber auch möglich, das Rahmenelement aus einem elastischen Kunststoff auszubilden und im Wesentlichen als Verbindungselement zu verwenden, welches die Rahmenfeder 11f zu dem geschlossenen ringförmigen Rahmen 11 verbindet.

Die Fig. 6 und 7 zeigen Ausführungen, bei denen eine oder mehrere Rahmenfedern 11f durch starre Verbindungselemente 11v zu dem geschlossenen ringförmigen Rahmen 11 verbunden sind.

Das in Fig. 6 dargestellte Verbindungselement 11v ist als ein an beiden Endabschnitten zurückspringender Zylinder ausgebildet, der mit seinen Endabschnitten zwei benachbarte Rahmenfedern 11f durchgreift. Die Endabschnitte können beispielsweise in die Rahmenfedern 11f eingeklebt sein.

Das in Fig. 7 dargestellte Verbindungselement 11v ist als ein an beiden Endabschnitten als Steckhülse ausgebildeter Zylinder ausgebildet, der mit seinen Endabschnitten zwei benachbarte Rahmenfedern 11f umgreift. Die Rahmenfedern 11f können beispielsweise in die Endabschnitte eingeklebt sein.

### Bezugszeichenliste

- 1: Rückenstütze
- 2: Stuhl
- 11: Rahmen
- 11e: Rahmenelement
- 11f: Rahmenfeder
- 11v: Verbindungselement
- 12: Gewebe
- 13: Rahmenbespannung
- 14: Spanngurt
- 15: Strebe
- 16: Strebenhülle

## Patentansprüche

1. Schalenförmige Rückenstütze (1) für ein Sitzmöbel, umfassend einen Rahmen (11) und eine über den Rahmen (11) gespannte Bespannung (12), wobei der Rahmen (11) so gebogen ist, dass die Bespannung (12) in Form einer Sattelfläche gewölbt ist, wobei der Rahmen (11) zumindest einen flexiblen Abschnitt aufweist, der mindestens eine die Flexibilität des Abschnitts bestimmende oder zumindest mitbestimmende Schraubenfeder (11f) aufweist, im folgenden als "Schraubenfeder-Rahmenabschnitt" bezeichnet, **dadurch gekennzeichnet, dass** der Rahmen (11) mehrere Schraubenfeder-Rahmenabschnitte aufweist und wobei mindestens zwei von diesen Schraubenfeder-Rahmenabschnitten unterschiedliche Biegesteifigkeit aufweisen, indem sie unterschiedlich biegesteife Schraubenfedern (11f) aufweisen.

2. Rückenstütze nach einem der vorangehenden Ansprüche,
**dadurch gekennzeichnet,**
**dass** der Schraubenfeder-Rahmenabschnitt mehrere koaxial zueinander angeordnete Schraubenfedern (11f) aufweist.

3. Rückenstütze nach einem der vorangehenden Ansprüche,
**dadurch gekennzeichnet,**
**dass** der Schraubenfeder-Rahmenabschnitt mehrere axial hintereinander angeordnete Schraubenfedern (11f) aufweist.

4. Rückenstütze nach einem der vorangehenden Ansprüche,
**dadurch gekennzeichnet,**
**dass** der Schraubenfeder-Rahmenabschnitt ein inneres Rahmenelement aufweist, das die Schraubenfeder (11f) bzw. die Schraubenfedern durchgreift.

5. Rückenstütze nach Anspruch 4,
**dadurch gekennzeichnet,**
**dass** das innere Rahmenelement geringere Biegesteifigkeit als die Schraubenfeder (11f) bzw. die Schraubenfedern des Schraubenfeder-Rahmenabschnitts aufweist.

6. Rückenstütze nach einem der vorangehenden Ansprüche,
**dadurch gekennzeichnet,**
**dass** der Rahmen (11) als geschlossener oder nahezu geschlossener Ring ausgebildet ist und einen inneren Rahmen aufweist, auf dem zumindest abschnittsweise eine Schraubenfeder (11f) oder mehrere Schraubenfedern angeordnet ist bzw. sind unter Ausbildung mindestens eines Schraubenfeder-Rahmenabschnitts.

7. Rückenstütze nach einem der vorangehenden Ansprüche,
**dadurch gekennzeichnet,**
**dass** der Rahmen (11) als geschlossener oder nahezu geschlossener Ring ausgebildet ist, dessen Umfang ausschließlich aus Schraubenfeder-Rahmenabschnitten besteht.

8. Rückenstütze nach einem der vorangehenden Ansprüche,
**dadurch gekennzeichnet,**
**dass** der Rahmen als geschlossener oder nahezu geschlossener Rahmen ausgebildet ist, dessen Umfang aus Rahmenabschnitten mit unterschiedlicher Biegefestigkeit besteht, wobei mindestens einer der Rahmenabschnitte, der vergleichsweise geringe Biegesteifigkeit aufweist, als Schraubenfeder-Rahmenabschnitt ausgebildet ist.

9. Rückenstütze nach einem der vorangehenden Ansprüche,
**dadurch gekennzeichnet,**
**dass** das innere Rahmenelement des Schraubenfeder-Rahmenabschnitts und/oder der innere Rahmen zumindest abschnittsweise als Rohr oder Stab aus Metall oder Kunststoff ausgebildet ist.

10. Rückenstütze nach einem der vorangehenden Ansprüche,
**dadurch gekennzeichnet,**
**dass** das innere Rahmenelement und/oder der innere Rahmen des Rahmens zumindest abschnittsweise als Stange oder aus verdrillten Metalldrähten ausgebildet ist.

11. Rückenstütze nach einem der vorangehenden Ansprüche,
**dadurch gekennzeichnet,**
**dass** das innere Rahmenelement des Schraubenfeder-Rahmenabschnitts und/oder der innere Rahmen des Rahmens eine Kunststoffbeschichtung und/oder eine Kunststoffhülle, zum Beispiel Schrumpfschlauch aufweist und/oder in vorzugsweise flexiblen Kunststoff eingespritzt ist.

12. Rückenstütze nach einem der vorangehenden Ansprüche,
**dadurch gekennzeichnet,**
**dass** der Schraubenfeder-Rahmenabschnitt eine Kunststoffbeschichtung und/oder eine Kunststoffhülse, vorzugsweise Schrumpfschlauch, aufweist und/oder in vorzugsweise flexiblen Kunststoff eingespritzt ist.

13. Rückenstütze nach einem der vorangehenden Ansprüche,
**dadurch gekennzeichnet,**
**dass** hintereinander angeordnete Schraubenfedern (11f) innerhalb des Schraubenfeder-Rahmenabschnitts und/oder von zwei hintereinander einander angrenzender Schraubenfeder-Rahmenabschnitte durch ein Verbindungselement (11 v) miteinander verbunden sind.

14. Rückenstütze nach Anspruch 13,
**dadurch gekennzeichnet,**
**dass** das Verbindungselement (11v) in zugeordnete Endabschnitte der zugeordneten Schraubenfedern (11f) eingreift und/oder die gesamte Länge mindestens eine der zu verbindenden Federn durchgreift.

15. Rückenstütze nach Anspruch 13,
**dadurch gekennzeichnet,**
**dass** das Verbindungselement die zugeordneten Endabschnitte der zu verbindenden Schraubenfedern (11f) und/oder die gesamte Länge mindestens eine der zu verbindenden Schraubenfedern (11f) umgreift.

16. Rückenstütze nach einem der Ansprüche 13 bis 15,
**dadurch gekennzeichnet,**
**dass** das Verbindungselement (11v) eine größere Biegesteifigkeit als die zu verbindenden Schraubenfedern (11f) aufweist.

## Claims

1. Shell-shaped back support (1) for a piece of seating furniture, comprising a frame (11) and a covering (12) stretched over the frame (11), wherein the frame (11) is bent such that the covering (12) is curved in the shape of a saddle, wherein the frame (11) has at least one flexible section, which has at least one coil spring (11f) determining or at least participating in the flexibility of the section, referred to below as a "coil spring frame section",
**characterised in that**,
the frame (11) has several coil spring frame sections and wherein at least two of these coil spring frame sections have different bending stiffness, **in that** they have coil springs (11f) with different bending stiffness.

2. Back support according to one of the preceding claims,
**characterised in that**,
the coil spring frame section has several coil springs (11f) arranged coaxially with respect to one another.

3. Back support according to one of the preceding claims,
**characterised in that**,
the coil spring frame section has several coil springs (11f) arranged axially one behind the other.

4. Back support according to one of the preceding claims,
**characterised in that**,
the coil spring frame section has an inner frame element, which reaches through the coil spring (11f) or the coil springs.

5. Back support according to claim 4,
**characterised in that**,
the inner frame element has lower bending stiffness than the coil spring (11f) or the coil springs of the coil spring frame section.

6. Back support according to one of the preceding claims,
**characterised in that**,
the frame (11) is formed as a closed or virtually closed ring and has an inner frame on which a coil spring (11f) or several coil springs is or are arranged at least in sections, forming at least one coil spring frame section.

7. Back support according to one of the preceding claims,
**characterised in that**,
the frame (11) is formed as a closed or virtually closed ring, the circumference of which consists exclusively of coil spring frame sections.

8. Back support according to one of the preceding claims,
**characterised in that**,
the frame is formed as a closed or virtually closed frame, the circumference of which consists of frame sections having different bending stiffness, wherein at least one of the frame sections, which has comparably low bending stiffness, is formed as a coil spring frame section.

9. Back support according to one of the preceding claims,
**characterised in that**,
the inner frame element of the coil spring frame section and/or of the inner frame is formed at least in sections as a pipe or rod made from metal or plastic.

10. Back support according to one of the preceding claims,
**characterised in that**,
the inner frame element and/or the inner frame of the frame is formed, at least in sections, as a rod or from twisted metallic wires.

11. Back support according to one of the preceding claims,
**characterised in that**,
the inner frame element of the coil spring frame section and/or the inner frame of the frame has a plastic coating and/or a plastic cover, for example shrink tubing, and/or is injected into preferably flexible plastic.

12. Back support according to one of the preceding claims
**characterised in that**,
the coil spring frame section has a plastic coating and/or a plastic sleeve, preferably shrink tubing, and/or is injected into preferably flexible plastic.

13. Back support according to one of the preceding claims,
**characterised in that**,
coil springs (11f) arranged one behind the other are connected to one another by a connection element (11v) inside the coil spring frame section and/or from two coil spring frame sections that are adjacent to one another and one behind the other.

14. Back support according to claim 13,
**characterised in that**,
the connection element (11v) engages with allocated end sections of the allocated coil springs (11f) and/or the entire length reaches through at least one of the springs to be connected.

15. Back support according to claim 13,
**characterised in that**,
the connection element encompasses the allocated end sections of the coil springs (11f) to be connected and/or the entire length encompasses at least one of the coil springs (11f) to be connected.

16. Back support according to one of claims 13 to 15,
**characterised in that**,
the connection element (11v) has a larger bending stiffness than the coil spring (11f) to be connected.

## Revendications

1. Dossier (1) présentant une forme de coque pour un meuble d'assise,
comprenant un cadre (11) et un habillage (12) tendu sur le cadre (11), sachant que le cadre (11) est incurvé de telle manière que l'habillage (12) est bombé à la manière d'une surface de selle,
sachant que le cadre (11) présente au moins une section flexible, qui présente un ressort hélicoïdal (11f) définissant la flexibilité de la section ou du moins contribuant à la définition de cette dernière, ladite section étant désignée ci-après par « section de cadre de ressort hélicoïdal », **caractérisé en ce que** le cadre (11) présente plusieurs sections de cadre de ressort hélicoïdal, et **en ce qu'**au moins deux desdites sections de cadre de ressort hélicoïdal présentent une résistance à la flexion différente **en ce qu'**elles présentent des ressorts hélicoïdaux (11f) présentant une résistance à la flexion différente.

2. Dossier selon l'une des revendications précédentes,
**caractérisé en ce que**
la section de cadre de ressort hélicoïdal présente plusieurs ressorts hélicoïdaux (11f) disposés de manière coaxiale les uns par rapport aux autres.

3. Dossier selon l'une des revendications précédentes,
**caractérisé en ce que**
la section de cadre de ressort hélicoïdal présente plusieurs ressorts hélicoïdaux (11f) disposés de manière axiale les uns derrière les autres.

4. Dossier selon l'une des revendications précédentes,
**caractérisé en ce que**
la section de cadre de ressort hélicoïdal présente un élément de cadre intérieur qui traverse le ou les ressorts hélicoïdaux (11f).

5. Dossier selon la revendication 4,
**caractérisé en ce que**
l'élément de cadre intérieur présente une résistance à la flexion plus faible que le ou les ressorts hélicoïdaux (11f) de la section de cadre de ressort hélicoïdal.

6. Dossier selon l'une des revendications précédentes,
**caractérisé en ce que**
le cadre (11) est réalisé sous la forme d'un anneau fermé ou quasiment fermé et présente un cadre intérieur, sur lequel est ou sont disposés, au moins par endroits, un ou plusieurs ressorts hélicoïdaux (11f) en formant au moins une section de cadre de ressort hélicoïdal.

7. Dossier selon l'une des revendications précédentes,
**caractérisé en ce que**
le cadre (11) est réalisé sous la forme d'un anneau fermé ou quasiment fermé, dont la périphérie est constituée exclusivement de sections de cadre de ressort hélicoïdal.

8. Dossier selon l'une des revendications précédentes,
**caractérisé en ce que**
le cadre est réalisé sous la forme d'un cadre fermé ou quasiment fermé, dont la périphérie est constituée de sections de cadre présentant une résistance à la flexion différente, sachant qu'au moins une des sections de cadre, qui présente comparativement une faible résistance à la flexion, est réalisée sous la forme d'une section de cadre de ressort hélicoïdal.

9. Dossier selon l'une des revendications précédentes,
**caractérisé en ce que**
l'élément de cadre intérieur de la section de cadre de ressort hélicoïdal et/ou le cadre intérieur sont réalisés au moins par endroits sous la forme de tuyau ou de barre en métal ou en plastique.

10. Dossier selon l'une des revendications précédentes,
**caractérisé en ce que**
l'élément de cadre intérieur et/ou le cadre intérieur du cadre sont réalisés au moins par endroits sous la forme d'une tige ou de fils métalliques torsadés.

11. Dossier selon l'une des revendications précédentes,
**caractérisé en ce que**
l'élément de cadre intérieur de la section de cadre de ressort hélicoïdal et/ou le cadre intérieur du cadre présente un revêtement en plastique et/ou une enveloppe en plastique, par exemple une gaine rétractable, et/ou sont injectés dans un plastique de préférence flexible.

12. Dossier selon l'une des revendications précédentes,
**caractérisé en ce que**
la section de cadre de ressort hélicoïdal présente un revêtement en plastique et/ou une enveloppe en plastique, de préférence une gaine rétractable, et/ou est injectée dans un plastique de préférence flexible.

13. Dossier selon l'une des revendications précédentes,
**caractérisé en ce que**
des ressorts hélicoïdaux (11f) disposés les uns derrière les autres sont reliés entre eux par un élément de liaison (11v) à l'intérieur de la section de cadre de ressort hélicoïdal et/ou de deux sections de cadre de ressort hélicoïdal se jouxtant l'une derrière l'autre.

14. Dossier selon la revendication 13,
**caractérisé en ce que**
l'élément de liaison (11v) vient en prise avec des sections d'extrémité associées des ressorts hélicoïdaux (11f) associés, et/ou traverse l'intégralité de la longueur d'au moins un des ressorts à relier.

15. Dossier selon la revendication 13,
**caractérisé en ce que**
l'élément de liaison entoure les sections d'extrémité associées des ressorts hélicoïdaux (11f) à relier et/ou l'intégralité de la longueur d'au moins un des ressorts hélicoïdaux (11f) à relier.

16. Dossier selon l'une quelconque des revendications 13 à 15,
**caractérisé en ce que**
l'élément de liaison (11v) présente une plus grande résistance à la flexion que les ressorts hélicoïdaux (11f) à relier.
